# EUROPÄISCHE PATENTSCHRIFT

(11) **EP 0 886 727 B1**
(45) Veröffentlichungstag und Bekanntmachung des Hinweises auf die Patenterteilung: **22.01.2003**
(21) Anmeldenummer: 97947009.3
(22) Anmeldetag: 18.10.1997
(51) Int. Cl.: F02M 61/16, F02M 51/06

(54) **ELEKTROMAGNETISCH BETÄTIGBARES VENTIL**
ELECTROMAGNETICALLY CONTROLLED VALVE
SOUPAPE A COMMANDE ELECTROMAGNETIQUE

(30) Priorität: 24.12.1996 DE 19654322
(43) Veröffentlichungstag der Anmeldung: 30.12.1998
(73) Patentinhaber: ROBERT BOSCH GMBH, 70442 Stuttgart (DE)
(72) Erfinder: GESK, Markus, D-76307 Karlsbad (DE); KEIM, Norbert, D-74369 Löchgau (DE); STILLING, Joachim, D-70734 Fellbach (DE)
(86) Internationale Anmeldenummer: DE9702406
(87) Internationale Veröffentlichungsnummer: WO98028537

(56) Entgegenhaltungen:
- EP-A- 0 536 773
- DE-A- 4 421 935

## Beschreibung

### Stand der Technik

Die Erfindung geht aus von einem elektromagnetisch betätigbaren Ventil nach der Gattung des Hauptanspruchs. Es sind bereits verschiedene elektromagnetisch betätigbare Ventile, insbesondere Brennstoffeinspritzventile bekannt, bei denen verschleißbeanspruchte Bauteile mit verschleißfesten Schichten versehen sind.

Aus der DE-OS 29 42 928 ist bereits bekannt, verschleißfeste diamagnetische Materialschichten an verschleißbeanspruchten Teilen, wie Anker und Düsenkörper, aufzutragen. Diese in genau bemessener Schichtstärke aufgebrachten Schichten dienen der Begrenzung des Hubes der Ventilnadel, wodurch die Auswirkungen des Restmagnetismus auf die bewegten Teile des Brennstoffeinspritzventils minimiert werden.

Aus der EP-OS 0 536 773 ist ebenfalls ein Brennstoffeinspritzventil bekannt, bei dem am Anker an dessen zylindrischer Umfangsfläche und ringförmiger Anschlagfläche eine Hartmetallschicht durch Galvanisieren aufgetragen ist. Diese Schicht aus Chrom oder Nickel besitzt beispielsweise eine Dicke von 15 bis 25 µm. Infolge der galvanischen Beschichtung entsteht eine gering keilige Schichtdickenverteilung, wobei an den äußeren Kanten eine minimal dickere Schicht erreicht wird. Durch die galvanisch abgeschiedenen Schichten ist die Schichtdickenverteilung physikalisch vorgegeben und kaum beeinflußbar.

### Vorteile der Erfindung

Das erfindungsgemäße elektromagnetisch betätigbare Ventil mit den kennzeichnenden Merkmalen des Hauptanspruchs hat den Vorteil, daß auf einfache Art und Weise ein kostengünstiger Anschlagbereich geschaffen ist. Mit der erfindungsgemäßen Maßnahme des Aufbringens einer dickeren Verschleißschutzschicht auf dem ruhenden Kern als auf dem axial bewegten Anker ist es außerdem möglich, die Magnetkraft des elektromagnetischen Kreises des Ventils zu erhöhen. Da bei Beschichtungen galvanischer Art die Streuung bei kleineren Sollwerten für die Schichtdicken reduziert wird, ergeben sich dadurch funktional geringere Restluftspaltschwankungen im Bereich Kern/Anker. In vorteilhafter Weise verringern sich dadurch die Schwankungen der abzuspritzenden Brennstoffmengen q_{dyn}, während sich die Werte der Mindestanzugsspannung erhöhen.

Da der Verschleiß am bewegten Anker deutlich geringer ist als am ruhenden Kern und somit die Verschleißschutzschicht am Anker mit erheblich reduzierter Dicke ohne Qualitätseinbußen bei der Dauerlaufstabilität ausgeführt werden kann, ergibt sich eine nicht unwesentliche Einsparung an Beschichtungsmaterial. Zudem verkürzen sich in vorteilhafter Weise die Beschichtungszeiten, speziell bei der Beschichtung des Ankers. Die Materialeinsparung geht einher mit einer Kostenreduzierung, die noch verstärkt wird durch den sinkenden Entsorgungsaufwand an den Galvanisationsbädern.

Ein weiterer Vorteil liegt in der geringeren Streuung des Ankerdurchmessers, was sich aufgrund des sich ergebenden geringeren Führungsspiels besonders günstig auf das Verschleißverhalten auswirkt.

Durch die in den Unteransprüchen aufgeführten Maßnahmen sind vorteilhafte Weiterbildungen und Verbesserungen des im Hauptanspruch angegebenen elektromagnetisch betätigbaren Ventils, insbesondere Brennstoffeinspritzventils möglich.

### Zeichnung

Ein Ausführungsbeispiel der Erfindung ist in der Zeichnung vereinfacht dargestellt und in der nachfolgenden Beschreibung näher erläutert. Es zeigen Figur 1 ein Brennstoffeinspritzventil und Figur 2 einen vergrößerten Anschlag des Einspritzventils im Bereich von Kern und Anker mit Verschleißschutzschichten.

### Beschreibung der Ausführungsbeispiele

Das in der Figur 1 beispielsweise dargestellte elektromagnetisch betätigbare Ventil in der Form eines Einspritzventils für Brennstoffeinspritzanlagen von gemischverdichtenden, fremdgezündeten Brennkraftmaschinen hat einen von einer Magnetspule 1 umgebenen, als Brennstoffeinlaßstutzen dienenden Kern 2, der beispielsweise rohrförmig ausgebildet ist und über seine gesamte Länge einen konstanten Außendurchmesser aufweist. Ein in radialer Richtung gestufter Spulenkörper 3 nimmt eine Bewicklung der Magnetspule 1 auf und ermöglicht in Verbindung mit dem Kern 2 einen besonders kompakten Aufbau des Einspritzventils im Bereich der Magnetspule 1.

Mit einem unteren Kernende 9 des Kerns 2 ist konzentrisch zu einer Ventillängsachse 10 dicht ein rohrförmiges metallenes Zwischenteil 12 beispielsweise durch Schweißen verbunden und umgibt dabei das Kernende 9 teilweise axial. Der gestufte Spulenkörper 3 übergreift teilweise den Kern 2 und mit einer Stufe 15 größeren Durchmessers das Zwischenteil 12 zumindest teilweise axial. Stromabwärts des Spulenkörpers 3 und des Zwischenteils 12 erstreckt sich ein rohrförmiger Ventilsitzträger 16, der beispielsweise fest mit dem Zwischenteil 12 verbunden ist. In dem Ventilsitzträger 16 verläuft eine Längsbohrung 17, die konzentrisch zu der Ventillängsachse 10 ausgebildet ist. In der Längsbohrung 17 ist eine zum Beispiel rohrförmige Ventilnadel 19 angeordnet, die an ihrem stromabwärtigen Ende 20 mit einem kugelförmigen Ventilschließkörper 21, an dessen Umfang beispielsweise fünf Abflachungen 22 zum Vorbeiströmen des Brennstoffs vorgesehen sind, beispielsweise durch Schweißen verbunden ist.

Die Betätigung des Einspritzventils erfolgt in bekannter Weise elektromagnetisch. Zur axialen Bewegung der Ventilnadel 19 und damit zum Öffnen entgegen der Federkraft einer Rückstellfeder 25 bzw. Schließen des Einspritzventils dient der elektromagnetische Kreis mit der Magnetspule 1, dem Kern 2 und einem hülsenförmigen Anker 27. Der Anker 27 ist mit dem dem Ventilschließkörper 21 abgewandten Ende der Ventilnadel 19 durch eine erste Schweißnaht 28 verbunden und auf den Kern 2 ausgerichtet. In das stromabwärts liegende, dem Kern 2 abgewandte Ende des Ventilsitzträgers 16 ist in der Längsbohrung 17 ein zylinderförmiger Ventilsitzkörper 29, der einen festen Ventilsitz aufweist, durch Schweißen dicht montiert.

Zur Führung des Ventilschließkörpers 21 während der Axialbewegung der Ventilnadel 19 mit dem Anker 27 entlang der Ventillängsachse 10 dient eine Führungsöffnung 32 des Ventilsitzkörpers 29. Der kugelförmige Ventilschließkörper 21 wirkt mit dem sich in Strömungsrichtung kegelstumpfförmig verjüngenden Ventilsitz des Ventilsitzkörpers 29 zusammen. An seiner dem Ventilschließkörper 21 abgewandten Stirnseite ist der Ventilsitzkörper 29 mit einer beispielsweise topfförmig ausgebildeten Spritzlochscheibe 34 konzentrisch und fest, verbunden. Im Bodenteil der Spritzlochscheibe 34 verläuft wenigstens eine, beispielsweise verlaufen vier durch Erodieren oder Stanzen ausgeformte Abspritzöffnungen 39.

Die Einschubtiefe des Ventilsitzkörpers 29 mit der topfförmigen Spritzlochscheibe 34 bestimmt die Einstellung des Hubs der Ventilnadel 19. Dabei ist die eine Endstellung der Ventilnadel 19 bei nicht erregter Magnetspule 1 durch die Anlage des Ventilschließkörpers 21 am Ventilsitz des Ventilsitzkörpers 29 festgelegt, während sich die andere Endstellung der Ventilnadel 19 bei erregter Magnetspule 1 durch die Anlage des Ankers 27 am Kernende 9 ergibt, also genau in dem Bereich, der erfindungsgemäß ausgebildet, durch einen Kreis näher gekennzeichnet und in der Figur 2 in verändertem Maßstab dargestellt ist.

Eine in eine konzentrisch zur Ventillängsachse 10 verlaufende Strömungsbohrung 46 des Kerns 2 eingeschobene Einstellhülse 48, die beispielsweise aus gerolltem Federstahlblech ausgeformt ist, dient zur Einstellung der Federvorspannung der an der Einstellhülse 48 anliegenden Rückstellfeder 25, die sich wiederum mit ihrer gegenüberliegenden Seite an der Ventilnadel 19 abstützt.

Das Einspritzventil ist weitgehend mit einer Kunststoffumspritzung 50 umschlossen, die sich vom Kern 2 ausgehend in axialer Richtung über die Magnetspule 1 bis zum Ventilsitzträger 16 erstreckt. Zu dieser Kunststoffumspritzung 50 gehört beispielsweise ein mitangespritzter elektrischer Anschlußstecker 52.

Ein Brennstoffilter 61 ragt in die Strömungsbohrung 46 des Kerns 2 an dessen zulaufseitigem Ende 55 hinein und sorgt für die Herausfiltrierung solcher Brennstoffbestandteile, die aufgrund ihrer Größe im Einspritzventil Verstopfungen oder Beschädigungen verursachen könnten.

In der Figur 2 ist der in Figur 1 mit einem Kreis gekennzeichnete Bereich der einen Endstellung der Ventilnadel 19, in dem der Anker 27 an dem Kernende 9 des Kerns 2 anschlägt, in einem anderen Maßstab dargestellt. Bereits bekannt ist das Aufbringen von metallischen Schichten 65 auf dem Kernende 9 des Kerns 2 und auf dem Anker 27, beispielsweise von Chrom- oder Nickelschichten, mittels Galvanisierens. Dabei werden die Schichten 65 und 65' sowohl auf senkrecht zur Ventillängsachse 10 verlaufende Stirnflächen 67 und 67' als auch zumindest teilweise auf Umfangsflächen 66 und 66' des Ankers 27 bzw. des Kerns 2 aufgebracht. Die Schichten 65, die üblicherweise Schichtdicken zwischen 10 und 25 µm aufweisen, sind in Figur 2 mit ihren Schichtdicken nicht maßstäblich zur Größe der Bauteile 2 und 27 dargestellt.

Für die Funktion des Einspritzventils ist es notwendig, daß Kern 2 und Anker 27 nur in einem relativ kleinen Bereich, beispielsweise nur im äußeren, von der Ventillängsachse 10 abgewandten Bereich der oberen Stirnfläche des Ankers 27 anschlagen. Diese Forderung wird durch die galvanische Beschichtung erreicht. Bei der galvanischen Beschichtung tritt an den Kanten der zu beschichtenden Teile, hier Kern 2 und Anker 27, eine Feldlinienkonzentration auf, die dazu führt, daß z. B. eine minimal keilige Schichtdickenverteilung auftritt. Die aufgebrachten Schichten 65 und 65' werden also beim Betrieb des Einspritzventils nur in kleinen Bereichen beansprucht.

Auch nach langer Betriebszeit sollen die Anschlagpartner möglichst exakte Anschlagflächen besitzen, so daß trotz eines geringen Verschleißes an den Schichten 65 und 65' die Anzugs- und Abfallzeiten des Ankers 27 nahezu konstant bleiben. Mit einer sehr hohen Dauerlaufstabilität im Bereich dieses Ventilanschlags können ebenso in vorteilhafter Weise die Toleranzen der abzuspritzenden Brennstoffmengen q_{dyn} sehr eng gehalten werden. In der Dauerlauferprobung zeigt sich, daß das bewegte Bauteil Anker 27 weniger verschleißt als das ruhende Bauteil Kern 2. Die sich nach vielen Jahren ergebende Verschleißtiefe an den Schichten 65 und 65' kann am Kern 2 z. B. zweimal bis dreimal so groß sein wie am Anker 27. Deshalb ist es sinnvoll, ohne Einschränkungen der Dauerlaufstabilität die Schicht 65 am Anker 27 reduziert gegenüber der Schicht 65' am Kern 2 bezüglich der Schichtdicke auszuführen. Besonders im Falle einer Toleranzverschärfung empfiehlt es sich, den Kern 2 mit einer eine größere Schichtdicke x aufweisenden Schicht 65' zu versehen als den Anker 27.

Als ein Ausführungsbeispiel für mögliche Schichtdicken x und y für die Schichten 65 und 65' sollen hier 7 µm für den Kern 2 und 4 µm für den Anker 27 genannt werden. Diese Maße sind natürlich in engen Grenzen jeweils toleranzbehaftet. Die Größenangaben dienen nur dem besseren Verständnis und schränken die Erfindung in keiner Weise ein. Auf jeden Fall liegt die Schichtdicke x der Schicht 65' des ruhenden Kerns 2 deutlich über der Schichtdicke y der Schicht 65 des axial bewegten Ankers 27, womit gemeint ist, daß die Schichtdicke x der Schicht 65' des Kerns 2 die Schichtdicke y der Schicht 65 des Ankers 27 um wenigstens 25 % übersteigt. Diese Angaben beziehen sich nur auf den unmittelbaren Anschlagbereich a bzw. a' am Kern 2 und am Anker 27, dessen axialer Annäherungsbereich mit einem Doppelpfeil kenntlich gemacht ist.

Bei dem Anschlagbereich a, a' handelt es sich um die eigentlich verschleißende Kontaktstelle (Berührungsbereich der beiden Anschlagpartner), der im Idealfall kreisringförmig und üblicherweise sichelförmig, d. h. kreisringabschnittförmig, gebildet wird. Gewöhnlich besitzt der Anschlagbereich a, a' eine Anschlagbreite von 50 bis 200 µm, wobei maximale Breiten von 300 µm noch denkbar sind. Außerhalb des Anschlagbereichs a, a' können die Schichten 65 und 65' auch so keilig ausgeführt sein, daß sich die jeweils gegenüberliegenden Schichtdicken weitgehend angleichen. Im Normalfall besitzt die Schicht 65 am Anker 27 jedoch durchgehend eine geringere Schichtdicke y als die Schichtdicke x der Schicht 65' am Kern 2; es gilt x > y, insbesondere am Anschlagbereich a, a'. Als Beschichtungsmaterialien dienen beispielsweise Chrom, Molybdän, Nickel oder Kohlenstoffkarbide. Es sind jedoch auch völlig andere für Beschichtungszwecke übliche Beschichtungsmaterialien verwendbar, um die erfindungsgemäßen verschleißfesten Schichten 65, 65' am Kern 2 und Anker 27 herzustellen.

## Patentansprüche

1. Elektromagnetisch betätigbares Ventil, insbesondere Brennstoffeinspritzventil für Brennstoffeinspritzanlagen von Brennkraftmaschinen, mit einer Ventillängsachse, mit einem Kern aus ferromagnetischem Material, mit einer Magnetspule und mit einem Anker, der ein mit einem festen Ventilsitz zusammenwirkenden Ventilschließkörper betätigt und bei erregter Magnetspule gegen eine Anschlagfläche des Kerns gezogen wird, wobei sowohl die anschlagende Fläche des axial beweglichen Ankers als auch die Anschlagfläche des ruhenden Kerns mit einer Verschleißschutz bietenden Schicht versehen sind, **dadurch gekennzeichnet, daß** die Schicht (65') auf der Stirnfläche (67') des Kerns (2), die zum Anker (27) gerichtet ist, zumindest im unmittelbaren Anschlagbereich (a, a') eine größere Schichtdicke (x) besitzt als die Schichtdicke (y) der Schicht (65) auf der dem Kern (2) zugewandten Stirnfläche (67) des Ankers (27).

2. Ventil nach Anspruch 1, **dadurch gekennzeichnet, daß** die Schichtdicke (x) der Schicht (65') des Kerns (2) die Schichtdicke (y) der Schicht (65) des Ankers (27) im Anschlagbereich (a, a') um mindestens 25% übersteigt.

3. Ventil nach Anspruch 1 oder 2, **dadurch gekennzeichnet, daß** die Schichtdicke der Schicht (65') am Kern (2) durchgehend größer ist als die Schichtdicke der Schicht (65) am Anker (27).

4. Ventil nach einem der vorhergehenden Ansprüche, **dadurch gekennzeichnet, daß** die Schichten (65, 65') am Kern (2) und am Anker (27) keilig verlaufen.

5. Ventil nach Anspruch 1 oder 2, **dadurch gekennzeichnet, daß** die maximale Breite des Anschlagbereichs (a, a') am Kern (2) und am Anker (27) 300 µm beträgt.

6. Ventil nach Anspruch 1, **dadurch gekennzeichnet, daß** die Schichten (65, 65') magnetisch sind.

## Claims

1. Electromagnetically actuable valve, in particular fuel injection valve for fuel injection systems of internal-combustion engines, with a valve longitudinal axis, with a core made of ferromagnetic material, with a magnet coil and with an armature which actuates a valve-closing body cooperating with a fixed valve seat and, with the magnet coil excited, is drawn against an abutment surface of the core, both the abutting surface of the axially moveable armature and the abutment surface of the stationary core being provided with a layer which affords wear protection, **characterized in that** the layer (65') has a greater layer thickness (x) on that end face (67') of the core (2) which is directed towards the armature (27), at least in the immediate abutment region (a, a'), than the layer thickness (y) of the layer (65) on that end face (67) of the armature (27) which faces the core (2).

2. Valve according to Claim 1, **characterized in that** the layer thickness (x) of the layer (65') of the core (2) exceeds the layer thickness (y) of the layer (65) of the armature (27) in the abutment region (a, a') by at least 25%.

3. Valve according to Claim 1 or 2, **characterized in that** the layer thickness of the layer (65') on the core (2) is continuously greater than the layer thickness of the layer (65) on the armature (27).

4. Valve according to one of the preceding claims, **characterized in that** the layers (65, 65') on the core (2) and on the armature (27) are the wedge-shaped profile.

5. Valve according to Claim 1 or 2, **characterized in that** the maximum width of the abutment region (a, a') on the core (2) and on the armature (27) amounts to 300 µm.

6. Valve according to Claim 1, **characterized in that** the layers (65, 65') are magnetic.

## Revendications

1. Soupape à commande électromagnétique notamment injecteur de carburant pour une installation d'injection de carburant d'un moteur à combustion interne comprenant un axe longitudinal de soupape, un noyau en matière ferromagnétique, une bobine électromagnétique et un induit actionnant un organe d'obturation de soupape coopérant avec un siège de soupape fixe et qui lorsque l'électroaimant est excité, est tiré contre une surface de butée du noyau,
à la fois la surface de butée de l'induit mobile axialement et la surface de butée du noyau fixe étant revêtues d'une couche anti-usure,
**caractérisée en ce que**
la couche (65') de la surface frontale (67') du noyau (2) tournée vers l'induit (27) présente au moins dans la zone de butée (a, a'), directe, une épaisseur de couche (x) plus grande que l'épaisseur (y) de la couche (65) de la surface frontale (67) de l'induit (27) tournée vers le noyau (2).

2. Soupape selon la revendication 1,
**caractérisée en ce que**
l'épaisseur (x) de la couche (65') du noyau (2) dépasse l'épaisseur (y) de la couche (65) de l'induit (27) dans la zone de butée (a, a') d'au moins 25 %.

3. Soupape selon la revendication 1 ou 2,
**caractérisée en ce que**
épaisseur de la couche (65') du noyau (2) est toujours plus grande que l'épaisseur de la couche (65) de l'induit (27).

4. Soupape selon l'une des revendications précédentes,
**caractérisée en ce que**
les couches (65, 65') du noyau (2) et de l'induit (27) ont une forme de coin.

5. Soupape selon les revendications 1 ou 2,
**caractérisée en ce que**
la largeur maximale de la zone de butée (a, a') du noyau (2) et de l'induit (27) est de 300 µm.

6. Soupape selon la revendication 1,
**caractérisée en ce que**
les couches (65, 65') sont magnétiques.
